# EUROPÄISCHE PATENTSCHRIFT

(11) **EP 0 828 913 B1**
(45) Veröffentlichungstag und Bekanntmachung des Hinweises auf die Patenterteilung: **01.03.2000**
(21) Anmeldenummer: 97920539.0
(22) Anmeldetag: 25.03.1997
(51) Int. Cl.: E06B 5/11

(54) **EINBRUCHSSICHERUNG**
BURGLAR-PROOF SYSTEM
SYSTEME DE PROTECTION CONTRE LES CAMBRIOLAGES

(30) Priorität: 26.03.1996 DE 19611890
(43) Veröffentlichungstag der Anmeldung: 18.03.1998
(73) Patentinhaber: Mayr, Gerhard, 58256 Ennepetal (DE)
(72) Erfinder: Mayr, Gerhard, 58256 Ennepetal (DE)
(86) Internationale Anmeldenummer: DE9700599
(87) Internationale Veröffentlichungsnummer: WO9736079

(56) Entgegenhaltungen:
- GB-A- 2 163 802
- GB-A- 2 285 082

## Beschreibung

Die Erfindung betrifft eine Einbruchssicherung für Fenster und/oder Türen gegen das Aufbrechen von außerhalb eines Gebäudes. Dabei wird im Außenbereich der Fenster und/oder der Türen ein Sicherungsrahmen kraft- und formschlüssig mit den feststehenden Rahmenprofilen bzw. mit dem Türrahmen befestigt, der gleichzeitig auch die beweglichen Flügelprofile so weit mit überdeckt, daß das Ansetzen eines Werkzeuges zum Aushebeln nicht mehr möglich ist. Der Sicherungsrahmen besteht dabei aus Verbindungsprofilen, die im Endbereich durch Rahmenecken untereinander verbunden werden.

Der DE 34 32 021 A1 ist ein Sicherheitsfenster oder -tür zu entnehmen, welches zusätzlich zu einer Sprengwirkungshemmung auch eine Sicherheit gegen Beschuß erzielt, wobei eine gradlinige Projektil-Schußbahn vermieden wird. Dabei wird ein zweiter Rahmen verwendet, der sich in einem Abstand zu einem ersten Rahmen befindet, wobei in den Rahmen plattenförmige durchschußhemmende Füllungen enthalten sind. In dem Bereich des Öffnungsspaltes überlappen sich die Sicherheitsprofile. Ein nachträglicher Einbau ist möglich.

Die Aufgabe der Erfindung ist es, eine Absicherung von Fenstern und Türen dahingehend weiter auszubilden, daß diese von außen nicht mit Hilfe eines Werkzeuges ausgehebelt bzw. aufgebrochen werden können, wobei die Absicherung nachträglich einbaubar sein muß.

Die Erfindung wird nach dem Patentanspruch 1 gelöst. Nach bundesstatistischen kriminalistischen Untersuchungen werden bei den meisten vorliegenden Einbrüchen die Fenstergelenke und Drehkippgelenke an Türen mittels eines Werkzeuges ausgehebelt. Hierzu ist in der Regel nur ein stabiler Schraubendreher nötig. Der Einbruch durch eine Glasfüllung wird meist aus Verletzungsgefahr und erhöhter Geräuschbildung vermiede Aus diesem Grunde bietet sich das Aushebeln als die einfachste Art und Weise für einen Einbruch an, indem durch die Fuge, die zwischen dem beweglichen Flügel und dem feststehenden Rahmen bei Fenstern und Türen vorhanden ist, als Ansatz für das Werkzeug gewählt wird. Hier setzt die Erfindung an und verbessert dahingehend ein Fenster oder eine Tür, daß sowohl der feststehende Rahmen als auch der bewegliche Flügel durch einen zusätzlichen Sicherungsrahmen abgedeckt werden. Dieser Sicherungsrahmen wird dabei von außen auf den betreffenden Tür- bzw. auf den betreffenden Fensterrahmen aufgesetzt. Befestigt wird der Sicherungsrahmen von innen durch entsprechende Schraubverbindungen mit den feststehenden Rahmenteilen.

Dabei besteht der Sicherungsrahmen im wesentlichen aus Stahl oder entsprechend festem Aluminium, wobei vorgefertigte nahtlose Rahmenecken verwendet werden, die es zulassen, daß in den Eckstümpfen jeweils Profile eingeschoben werden können. Diese einzuschiebenden Verbindungsprofile können so maßgenau angepaßt werden. Auf diese Art und Weise entsteht eine fugenlose Verbindung zur bestehenden Tür bzw. zum Fenster, was es auch zuläßt, hier nach einem Baukastensystem entsprechend vorgefertigte Verbindungsprofile anzubieten. Neben der Befestigung an dem Rahmen kann auch eine Befestigung in dem Mauerwerk durchgeführt werden.

Bei heute auf dem Markt befindlichen Leichtmetall- bzw. Kunststoff-Fenstern sind in der Regel Rolladen integriert. Zwischen der Rolladenführung und dem beweglichen Flügel ist soviel Luft, daß hier der erfindungsgemäße Sicherungsrahmen eingesetzt werden kann. Oft ist es auch so, daß gerade hinter der Rolladenführung eine weitere Führungsnut vorhanden ist, in die der Sicherungsrahmen eingepaßt werden kann. Bei einem heruntergelassenen Rolladen ist somit der Sicherungsrahmen nach außen hin nicht sichtbar.

Dadurch, daß der Sicherungsrahmen auch den beweglichen Flügel mit abdeckt, ist es nicht möglich, zwischen Sicherungsrahmen und beweglichem Flügel ein Werkzeug zum Aushebeln anzusetzen. Würde dieses durchgeführt, so würde einzig und allein eine Ansetzung des Werkzeuges zwischen Sicherungsrahmen und Glasscheibe möglich sein, was jedoch beim Ausführen der Aushebelung eine Zerstörung der Scheibe und damit Geräuschbildung bzw. Verletzungsgefahr für die einbrechende Person bewirkt.

Durch die Verwendung des erfindungsgemäßen Gedankens ist eine verstellbare und auf die unterschiedlichsten Anforderungen anpaßbare Sicherungsmöglichkeit und damit Ausschaltung von neuralgischen Einbruchspunkten geschaffen worden. Gleichzeitig wird durch die konstruktive Ausführung im Bereich der Profile eine optisch gute Flügelabsicherung möglich, ohne daß die Hausansicht und das architektonische Gesamtbild durch Sicherungsmaßnahmen, wie üblicherweise durch Gitter, gestört wird. Gleichzeitig wird jedoch eine äußerst effektvolle Einbruchhemmung herbeigeführt.

In Ausgestaltung des erfindungsgemäßen Gedankens kann zusätzlich zu dem Sicherungsrahmen noch eine weitere bruchsichere Scheibe mit dem Sicherungsrahmen eingesetzt werden. Dabei liegt die bruchsichere Scheibe im Außenbereich, d.h. sowohl vor dem feststehenden Rahmen als auch vor den beweglichen Flügelprofilen. Hier kann beispielsweise ein bruchsicheres bzw. auch schußfestes Plexiglas eingesetzt werden. Durch diese Maßnahme ist gleichzeitig die Glasscheibe des Fensters bzw. der Türfüllung geschützt.

Die Erfindung wird anhand möglicher schematisch dargestellter Ausführungsbeispiele näher erläutert. Es zeigt:
- Figur 1:: Schnittdarstellung durch einen eingesetzten Sicherungsrahmen mit Fenster bzw. Tür
- Figur 2:: Sicherungsrahmen
- Figur 3:: Detail aus Figur 2
- Figur 4:: Sicherungsrahmen mit Tür
- Figur 5:: Teilausschnitt einer Querschnittsdarstellung mit Sicherungsrahmen und Rolladenführung
- Figur 6:: Teilausschnitt eines Sicherungsrahmens ohne Rollade
- Figur 7:: Teilausschnitt eines Sicherungsrahmens mit zusätzlicher Scheibe und Rollade
- Figur 8:: Teilausschnitt eines Sicherungsrahmens mit zusätzlicher Scheibe
- Figur 9:: Sicherungsrahmen und zusätzliche Scheibe mit beweglichem Flügel

Das in der Figur 1 dargestellte schematische Ausführungsbeispiel kann sowohl für eine Tür als auch für ein Fenster zutreffen. Der Unterschied zwischen einer Fensterabsicherung und einer Türabsicherung liegt ausschließlich darin, daß beim Fenster ein geschlossener Sicherungsrahmen und bei der Tür ein nicht geschlossener Sicherungsrahmen vorhanden ist, wobei auch bei der Tür ein geschlossener Rahmen vorliegen kann, wenn im Bodenbereich eine Schwelle in Kauf genommen wird. Der Einfachheit halber wird deshalb bei der nachfolgenden Beschreibung nur auf ein Fenster Bezug genommen.

Innerhalb einer Maueröffnung, die nicht dargestellt ist, ist aus Rahmenprofilen 4 ein feststehender Rahmen für ein Fenster eingebaut. Innerhalb dieses feststehenden Rahmens ist ein aus Flügelprofilen 9 bestehender Rahmen eines Fensters über Bänder 8 drehbar gelagert eingebracht. Geöffnet werden kann dieses Fenster durch einen Fenstergriff 10. Innerhalb dem aus den Flügelprofilen 9 bestehenden schwenkbaren Rahmen befindet sich eine Glasscheibe 6, die an Anlageschenkeln 3 des Flügelprofiles 9 anliegt und im Innenbereich durch eine Glasleiste 7 gehalten wird. Wie die Darstellung der Figur 1 deutlich macht, befindet sich zwischen den feststehenden Rahmenteilen 4 und den schwenkbaren Flügelprofilen 9 ein Spalt 22, der als neuralgischer Punkt für die Aushebelung des Flügels aus dem feststehenden Rahmen betrachtet werden muß. Um diesen Spalt 22 abzudecken, wird erfindungsgemäß ein Sicherungsrahmen 28 sowohl vor die feststehenden Rahmenprofile 4 eingebracht als auch soweit hineinragend in die Fensteröffnung, daß sie sowohl den Spalt 22 als auch das anschließende Flügelprofil 9 abdecken. Erst in dem Bereich, wo die Glassscheibe aus dem Flügelprofil 9 herauskommt, endet auch der Sicherungsrahmen 28. Dadurch wird sichergestellt, daß beim Ansetzen eines Hebelwerkzeuges dieses unmittelbar mit dem Sicherungsrahmen 28 und auch gleichzeitig mit der Scheibe 6 in Berührung kommen würde, und bei einer Hebelbewegung gleichzeitig auch die Scheibe 6 zerstört würde.

Der Sicherungsrahmen 28 wird dabei im eingebauten Zustand über Befestigungsschrauben 12 in diesem Ausführungsbeispiel mit den feststehenden Rahmenprofilen 4 kraft- und formschlüssig verbunden. Es ist jedoch auch eine Befestigung unmittelbar im Mauerwerk innerhalb des Sicherungsrahmens 28 denkbar.

Der Sicherungsrahmen 28 besteht im wesentlichen aus vier nahtlosen Rahmenecken 15, die aus einstückigen gespritzten oder gegossenen Teilen hergestellt sein können, oder auch durch entsprechende Verbindungsarten bei auf Gehrung geschnittenen Profilen durch eine entsprechende Schweiß- oder Schraubverbindung zur Ecke verbunden werden. Dabei sind die Rahmenecken 15 so gestaltet, daß sie im Innenbereich hohl sind und es gestatten, die Verbindungsprofile 16 in sich hineintauchen zu lassen. Da jedes Fenster in seinen Abmessungen anders gestaltet ist, werden die Verbindungsprofile 16 auf ein annäherndes Maß abgelängt und können auf der Baustelle entsprechend angepaßt werden. Hierfür werden sie in die Rahmenecken 15 eingeschoben, so daß ein quasi kleinerer Rahmen vorhanden ist, der nach dem Einsetzen einer Rahmenecke 15 es gestattet, das Verbindungsprofil 16 soweit zu verschieben, daß eine sichere steife Herstellung eines Sicherungsrahmens 28 gewährleistet ist. Erst auf der Baustelle werden dann die Rahmenecken 15 mit den Verbindungsprofilen 16 über Schraubverbindungen 14 kraft- und formschlüssig miteinander verbunden. Somit ist es sichergestellt, daß der Sicherungsrahmen 28 ein genaues Maß erfährt und nicht locker innerhalb der Maueröffnung plaziert ist.

Wie in dem Ausführungsbeispiel der Figur 1 angedeutet, kann auch die Rahmenecke 15 dahingehend hergestellt werden, daß im Inneren Eckverbindungswinkel 32 vorhanden sind, die durch Schraubverbindungen 13 eine Verbindung zu einer Rahmenecke zweier Profile gestattet. Den äußeren Abschluß bildet die in einer Führung 2 vorhandene Rollade 1. Aufgrund des gestalteten Sicherungsrahmens 28 ist somit das Erscheinungsbild des Fensters nicht beeinträchtigt worden und bietet doch darüber hinaus einen sicheren Schutz gegen Einbruch von außen.

Der Aufbau eines Sicherungsrahmens 28 ist insbesondere aus den Figuren 2 und 3 nochmals deutlich ersichtlich.

Wird kein geschlossener Sicherungsrahmen 28 verwendet, das ist immer dann der Fall, wenn eine Tür abgesichert weren soll. so wird hier aus den gleichen Elementen, nämlich Rahmenecken 15 und Verbindungsprofilen 16, 17, ein nicht in sich geschlossener Rahmen hergestellt. Dabei weist auch hier die Breite des Sicherungsrahmens 28 ein solches Maß auf, daß sicher der feststehende Türrahmen 30 und das Türflügelprofil 31 abgedeckt werden. Aufgrund der unterschiedlich getalteten Profile ist es möglich, den erfindungsgemäßen Gedanken somit auf unterschiedlichste Rahmenbreiten anzupassen, was durch entsprechend gestaltete Rahmenecken 15 und Verbindungsprofile 16, 17 möglich ist. Dieses zeigt auch das Ausführungsbeispiel der Figur 5, bei dem das seitliche feststehende Rahmenprofil 20 eine Nut 23 aufweist, die in den Bereich der Öffnung des Fensters zeigt. Ansonsten ist bei diesem Ausführungsbeispiel die gleiche Anwendungsweise wie bei den vorhergehenden an den Tag zu legen.

Dieses trifft auch für das Ausführungsbeispiel der Figur 6 zu, bei dem keine Rolladenführung 2 vorhanden ist, und somit einzig und allein in der Maueröffnung ein feststehender Rahmen 21 und darin über ein Band gelagert ein aus Flügelprofilen 9 hergestellter Rahmen angewendet worden ist. Hier wird der Sicherungsrahmen 28 dann entweder direkt am Mauerwerk durch die Rahmenecken 15 hindurch verbunden bzw. kann auch wie bei diesem Ausführungsbeispiel an das Rahmenprofil 21 über die Schraubverbindung 12 kraft- und formschlüssig verbunden werden. Da sich ein solcher Sicherungsrahmen 28 nicht nur für neu zu schaffende Fenster eignet, ist es auch möglich, nachträglich einen solchen Sicherungsrahmen anzubringen. Hierzu sind keinerlei aufwendige Arbeiten, wie Stemmen usw. bei der Verwendung von beispielsweise Gittern notwendig. Es wird lediglich im Bereich der Rahmenprofile 4, 20, 21, 25 entsprechende Bohrungen in das Profil eingebracht, um eine kraft- und formschlüssige Verbindung über Befestigungschrauben 12 mit den vorgenannten Profilen herzustellen.

Im Nachhinein wird die im Innenbereich liegende Bohrung innerhalb der vorgenannten Profile durch entsprechende Verschlußkappen 11 verschlossen.

In Ausgestaltung des erfindungsgemäßen Gedankens kann jedoch noch ein weiterer höherer Sicherheitsaspekt dadurch eingebracht werden, daß bevor der Sicherungsrahmen 28 vor die bestehenden Profile eingebaut wird, eine hochsichere und schußsichere Scheibe 24 eingesetzt wird. Diese Scheibe 24 kann beispielsweise aus einem entsprechenden auf dem Markt befindlichen Kunststoff bestehen und wird, wie das Ausführungsbeispiel der Figur 7 zeigt, gleichzeitig mit dem Sicherungsrahmen 28 an dem Rahmenprofil 20 kraft- und formschlüssig befestigt. Auch hier kann dann, wie dieses Ausführungsbeispiel deutlich macht, noch ein Rolladen 1 innerhalb der Führungen 2 sowohl vor dem Sicherungsrahmen 28 und der Scheibe 24 angebracht sein.

Alternativ hierzu zeigt das Ausführungsbeispiel der Figur 8, daß keine Rollade vorhanden ist, wobei hier an dem Rahmenprofil 25 direkt die Scheibe 24 und der Sicherungsrahmen 28 kraft- und formschlüssig verbunden sind.

Der Nachteil der Ausführungsbeispiele 7 und 8 kann beispielsweise darin bestehen, daß dieses Fenster nicht mehr entsprechend zu Lüftungszwekken geöffnet werden kann. Auch hierzu bietet die vorliegende Erfindung eine Lösung, und zwar in der Figur 9. Hier ist die Scheibe 26 nicht an dem feststehenden Rahmenprofil 25 kraft- und formschlüssig verbunden, sondern wird direkt über Schrauben 27 mit dem Rahmenprofil 9 des beweglichen Rahmens verbunden. Zum Ausgleich der Stärke der Scheibe 26 ist es deshalb notwendig, an der Stelle, bei Verwendung der Befestigung des Sicherungsrahmens 28 an dem Rahmenprofil 25, ein Zwischenstück 33 zur Distanzüberbrückung einzufügen.

### Bezugszeichen

- 1: Rolladen
- 2: Rolladenführung
- 3: Anlageschenkel
- 4: Rahmenprofil feststehend
- 5: Führungsnut
- 6: Glasscheibe
- 7: Glasleiste
- 8: Band
- 9: Flügelprofil
- 10: Fenstergriff
- 11: Verschlußkappe
- 12: Befestigungsschraube
- 13: Schrauben
- 14: Schraubverbindung
- 15: Rahmenecke
- 16: Verbindungsprofil
- 17: Verbindungsprofil
- 18: Türflügel
- 19: Drückergarnitur
- 20: Rahmenprofil feststehend
- 21: Rahmenprofil feststehend
- 22: Nut
- 23: Nut
- 24: Scheibe
- 25: Rahmenprofil feststehend
- 26: Scheibe
- 27: Verschraubung
- 28: Sicherungsrahmen
- 29: Sicherungsrahmen
- 30: Türrahmen
- 31: Türflügelprofil feststehend
- 32: Eckverbindungsprofil
- 33: Zwischenstück

## Patentansprüche

1. Einbruchssicherung für Fenster und/oder Türen, die im Außenbereich des Bauwerkes einen zusätzlichen Sicherungsrahmen (28, 29) aufweisen, der kraft- und formschlüssig mit den feststehenden Rahmenprofilen (4, 20, 21, 25) eines Fensters bzw. einem Türrahmen (30) eines Türflügels (18) befestigt ist und gleichzeitig die beweglichen Flügelprofile (9, 31) abdeckt, wobei der Sicherungsrahmen (28, 29) aus Rahmenecken (15) und in diese teilweise eintauchende Verbindungsprofile (16, 17) besteht, wobei Rahmenecke und Verbindungsprofile baulich getrennt sind.

2. Einbruchssicherung nach Anspruch 1, dadurch gekennzeichnet, daß nach der Montage des Sicherungsrahmens (28, 29) die Verbindungsprofile (16, 17) mit den Rahmenecken (15) kraft- und formschlüssig verbunden werden.

3. Einbruchssicherung nach den vorhergehenden Ansprüchen, dadurch gekennzeichnet, daß zusätzlich zwischen dem Sicherungsrahmen (28, 29) und den Flügelprofilen (9, 31) und den feststehenden Rahmenprofilen (4, 20, 21, 25) eine das gesamte Fenster und den beweglichen Rahmen abdeckende Scheibe (24, 26) eingesetzt wird.

4. Einbruchssicherung nach Anspruch 3, dadurch gekennzeichnet, daß die Scheibe (24, 26) aus einem bruch- und schußsicheren Material besteht.

5. Einbruchssicherung nach den vorhergehenden Ansprüchen, dadurch gekennzeichnet, daß der Sicherungsrahmen (28, 29) und die Rahmenecken (15) aus einem bruchsicheren Material bestehen.

6. Einbruchssicherung nach den vorhergehenden Ansprüchen, dadurch gekennzeichnet, daß daß der Sicherungsrahmen (28, 29) nachträglich vor die feststehenden Rahmenprofile (4, 20, 21, 25, 31) vorgesetzt werden kann.

7. Einbruchssicherung nach den Ansprüchen 1 und 2, dadurch gekennzeichnet, daß die Rahmenecken (15) nahtlos hergestellt werden.

## Claims

1. Burglar-proof system for windows and/or doors presenting on the exterior side of the building an additional protection frame (28, 29) which is positively and non-positively connected to the stationary frame sections (4, 20, 21, 25) of a window, respectively to a door frame (30) of a door leaf (18) and covers simultaneously the mobile leaf sections (9, 31) whereby the protection frame (28, 29) comprises corner pieces (15) and connecting sections (16, 17) partially inserted therein, whereby the corner piece and connecting section are separate components.

2. Burglar-proof system according to claim 1, characterised in that the connecting sections (16, 17) are positively and non-positively connected with the corner pieces (15) once the protection frame (28, 29) is installed.

3. Burglar-proof system according to the previous claims, characterised in that a window-pane (24, 26) is installed in addition between the protection frame (28, 29) and the leaf sections (9, 31) and the stationary frame sections (4, 20, 21, 25) covering the complete window and the mobile frame.

4. Burglar-proof system according to claim 3, characterised in that the window-pane (24, 26) is made of fracture-proof and bullet-proof material.

5. Burglar-proof system according to the previous claims, characterised in that the protection frame (28, 29) and the corner pieces (15) are made of fracture-proof material.

6. Burglar-proof system according to the previous claims, characterised in that the protection frame (28, 29) is suitable for retrofitting in front of the stationary frame sections (4, 20, 21, 25, and 31).

7. Burglar-proof system according to claims land 2, characterised in that the corner pieces (15) are produced seam-free.

## Revendications

1. Système de protection contre les cambriolages pour fenêtres et/ou portes qui présente sur la partie extérieure du bâtiment un cadre de protection supplémentaire (28, 29) relié par la force et par la forme avec les profilés du cadre (4, 20, 21, 25) d'une fenêtre, respectivement avec un cadre de porte (30) d'un battant de porte (18) et couvre en même temps les profilés de battants mobiles (9, 31), dans ce cas le cadre de protection (28, 29) est construit de plaques cornière (15) et de profilés de raccord (16, 17) enfoncés partiellement dans ces dernières, et la plaque cornière et profilé de raccord sont des composants individuels.

2. Système de protection contre les cambriolages selon revendication 1, charactérisé en ce que les profilés de raccord (16, 17) sont reliés par la force et par la forme avec les plaques cornière (15) une fois le cadre de protection (28, 29) est installé.

3. Système de protection contre les cambriolages selon les revendications précédentes, charactérisé en ce qu'une plaque de verre (24, 26) est installée supplémentairement entre le cadre de protection (28, 29) et les profilés de battant (9, 31) et les profilés de cadre (4, 20, 21 et 25) couvrant l'ensemble de la fenêtre et le cadre mobile.

4. Système de protection contre les cambriolages selon revendication 3, charactérisé en ce que la plaque de verre (24, 26) est fabriquée de matériau incassable et à l'épreuve de balles.

5. Système de protection contre les cambriolages selon les revendications précédentes, charactérisé en ce que le cadre de protection (28, 29) et les plaques cornière (15) sont réalisés en matériau incassable.

6. Système de protection contre les cambriolages selon les revendications précédentes, charactérisé en ce que le cadre de protection (28, 29) peut être monté ultérieurement devant les profilés de cadre (4, 20, 21, 25 et 31) fixes.

7. Système de protection contre les cambriolages selon les revendications 1 et 2, charactérisé en ce que les plaques cornière (15) sont fabriquées sans soudure.
